# EUROPÄISCHE PATENTSCHRIFT

(11) **EP 0 162 959 B1**
(45) Veröffentlichungstag und Bekanntmachung des Hinweises auf die Patenterteilung: **04.05.1988**
(21) Anmeldenummer: 84115384.4
(22) Anmeldetag: 13.12.1984
(51) Int. Cl.: A61B 17/22

(54) **Einrichtung zum berührungslosen Zertrümmern von Konkrementen**
Apparatus for the contactless disintegration of concrements
Dispositif pour la destruction à distance des concrétions

(30) Priorität: 27.04.1984 DE 8413031 U
(43) Veröffentlichungstag der Anmeldung: 04.12.1985
(73) Patentinhaber: SIEMENS AKTIENGESELLSCHAFT, 80333 München (DE)
(72) Erfinder: Hahn, Alfred, D-8520 Erlangen (DE); Vogel, Georg, D-8520 Erlangen (DE)

(56) Entgegenhaltungen:
- EP-A- 0 090 138
- DE-A- 2 921 444
- DE-A- 3 312 014
- US-A- 3 626 218
- US-A- 3 993 973
- ULTRASONICS, Band 5, April 1967, Seiten 105-107; P.P. LELE: "Production of deep focal lesions by focused ultrasound-current status"

## Beschreibung

Die Erfindung betrifft eine Einrichtung zum berührungslosen Zertrümmern von im Körper eines Lebewesens befindlichen Konkrementen mit einem Stoßwellengenerator, der auf ein Zielgebiet im Körper ausgerichtet ist und der eine in einer Fläche liegende Spule aufweist, vor der ein Abstrahlglied liegt, das einen mit einer Flüssigkeit gefüllten Raum abschließt und darin beim kurzzeitigen Anschalten der Spule an eine Hochspannung eine Stoßwelle erzeugt.

Die Spule kann gemäß der Zeitschrift « Akustische Beihefte ",1962, Heft 1, Seiten 185 bis 202, als Flachspule ausgebildet sein und an einem Ende eines allseitig geschlossenen, mit Flüssigkeit gefüllten Stoßwellenrohres liegen. Am anderen Ende des Stoßwellenrohres kann dabei ein flexibler Sack vorgesehen werden, mit dem das Stoßwellenrohr an der Oberfläche des zu behandelnden Körners angelegt wird. Da in diesem Fall die erzeugte Stoßwelle eben ist und auf das jeweilige Konkrement konzentriert werden muß, kann hierzu im Stoßwellenrohr eine akustische Linse angeordnet werden, die zur Fokussierung der Stoßwelle einstellbar ist. Aufgrund der konstruktiven Ausbildung einer solchen Einrichtung ist eine relativ große Baulänge von etwa einem halben Meter gegeben.

Die Druckschrift Ultrasonics, Band 5, April 1967, Seiten 105-107 offenbart eine Einrichtung zum. berührungslosen Zertrümmern von Konkrementen, die einen kugelkallotenförmigen Schallgeber aufweist.

Der Erfindung liegt die Aufgabe zugrunde, eine Einrichtung der eingangs genannten Art dadurch zu vereinfachen, daß die akustische Linse zur Fokussierung entbehrlich ist.

Diese Aufgabe ist erfindungsgemäß dadurch gelöst, daß die Spule und das Abstrahlglied die Form einer Kugelkalotte haben. Bei dieser Ausbildung wird die Stoßwelle auf den Kugelmittelpunkt konzentriert, in dem das jeweils zu zertrümmernde Konkrement positioniert werden muß. Das Abstrahlglied, von dem die Stoßwelle ausgeht, kann den Teil der Wandung einer flüssigkeitsgefüllten Wanne bilden, in der der Körper zur Zertrümmerung des Konkrementes liegt.

Die Erfindung ist nachfolgend anhand eines in der Zeichnung dargestellten Ausführungsbeispieles näher erläutert.

In der Zeichnung ist der untere Teil einer Behandlungswanne 1 dargestellt, in den eine Membran 2 eingesetzt ist, die aus flexiblem Material besteht und eine Kugelkalotte 3 trägt, welche als Abstrahl^{g}lied für die Stoßwellen dient. Die Membran 2 ist in der Behandlungswanne 1 mit Hilfe einer Verscharaubung elastisch befestigt. Unter der Membran 2 liegt eine Spule 4, die wie die Teile 2 und 3 die. Form einer Kugelkalotte hat. Sie verläuft dabei von einer im Scheitelpunkt der Kugelkalotte liegenden Stelle aus spiralig bis zum Rand der Kugelkalotte. Die Anschlüsse 5, 6 zur Spule 4 sind demgemäß in der Mitte und am Rand der Spule 4 vorgesehen.

Zur Zertrümmerung eines Konkrements 7 im Körper eines Lebewesens wird dieser Körper in der wassergefüllten Behandlungswanne 1 so positioniert, daß das Konkrement 7 im Mittelpunkt der von der Spule 4 definierten Kugelkalotte und der gegebenenfalls starr ausgebildeten Kugelkalotte 3 liegt. Dann wird über eine Kondensator-Widerstands-Schaltung eine Hochspannung erzeugt, die mehrere kV, z. B. 20 kV, betragen kann. Diese Hochnung wird kurzzeitig an die Spule 4 angelegt, wobei sich mindestens ein Teil der in dem Kondensator gespeicherten Energie schlagartig in die Spule 4 entlädt. Dabei wird sehr schnell ein magnetisches Feld aufgebaut, das in der z. B. aus Kupfer bestehenden Kugelkalotte 3 einen Strom induziert, der dem Strom in der Spule 4 entgegengerichtet ist und ein magnetisches Gegenfeld erzeugt. Durch die Kraftwirkung des Gegenfeldes wird die Kugelkalotte 3 von der Spule 4 weggeschlagen, wobei die Membran 2 federnd nachgibt. Dieses Wegschlagen der Kugelkalotte 3 erzeugt eine Stoßwelle, die im Zentrum der Kugelkalotte 3 und damit in dem dort positionierten Konkrement konzentriert wird. Dadurch wird das Konkrement 7 zertrümmert.

## Patentansprüche

1. Einrichtung zum berührungslosen Zertrümmern eines im Körper eines Lebewesens befindlichen Konkrements (7) mit einem Stoßwellengenerator, der auf ein Zielgebiet im Körper ausgerichtet ist und der eine in einer Fläche liegende Spule (4) aufweist, vor der ein Abstrahlglied (3) liegt, das einen mit einer Flüssigkeit gefüllten Raum abschließt und darin beim kurzzeitigen Anschalten der Spule (4) an eine Hochspannung eine Stoßwelle erzeugt, wobei die Spule (4) und das Abstrahlglied (3) jeweils die Form einer Kugelkalotte haben.

2. Einrichtung nach Anspruch 1, wobei das Abstrahlglied (3) in die Wandung einer flüssigkeitsgefüllten Wanne (1) eingesetzt ist, in der der Körper so positionierbar ist, daß das zu zertrümmernde Konkrement (7) im Kugelmittelpunkt liegt.

## Claims

1. A device for the non-contact disintegration of a concretion (7) located in the body of a living creature, comprising a shock wave generator which is aligned with a target zone in the body and which comprises a coil (4) which is arranged in an area preceded by a radiating component (3) which defines a chamber filled with a liquid and generates a shock wave therein when the coil (4) is briefly connected to a high voltage, where the coil (4) and the radiating element (3) each have the shape of a spherical section.

2. A device as claimed in Claim 1, where the radiating element (3) is inset into the wall of a liquid-filled trough (1) in which the body can be positioned in such manner that the concretion (7) which is to be disintegrated is located at the centre of the sphere.

## Revendications

1. Dispositif pour détruire sans contact, une concrétion (7) située dans le corps d'un être vivant, et comportant un générateur d'ondes de choc, qui est dirigé sur une zone visée du corps et possède une bobine (4) disposée dans une surface et en avant de laquelle se trouve disposé un élément émetteur (3), qui ferme un espace rempli par un liquide et produit une onde de choc à l'intérieur de cet espace lors de l'application, pendant un bref intervalle de temps, d'une haute tension à la bobine (4), la bobine (4) et l'élément émetteur (3) possédant respectivement la forme d'une calotte sphérique.

2. Dispositif suivant la revendication 1, dans lequel l'élément émetteur (3) est inséré dans la paroi d'une cuve (1) remplie par un liquide et dans laquelle le corps peut être positionné de telle sorte que la concrétion (7) devant être détruite est située au centre de la sphère sur laquelle se situe la calotte sphérique.
